# FASCICULE DE BREVET EUROPEEN

(11) **EP 0 418 936 B1**
(45) Date de publication et mention de la délivrance du brevet: **29.03.1995**
(21) Numéro de dépôt: 90201929.8
(22) Date de dépôt: 16.07.1990
(51) Int. Cl.: H01H 21/22

(54) **Système de fixation d'une touche mobile autour d'un pivot et appareil l'utilisant**
Befestigungssystem für eine Schwenktaste und dieses System verwendendes Gerät
Fastening system for a pivoting key and apparatus using the same

(30) Priorité: 21.07.1989 FR 8909885
(43) Date de publication de la demande: 27.03.1991
(73) Titulaire: PHILIPS ELECTRONIQUE GRAND PUBLIC, 92150 Suresnes (FR); Philips Electronics N.V., 5621 BA Eindhoven (NL)
(72) Inventeur: Guilleminot, Pierre, Societe Civile S.P.I.D., F-75007 Paris (FR)
(74) Mandataire: Charpail, François

(56) Documents cités:
- DE-B- 2 148 804
- DE-U- 7 624 166
- US-A- 4 387 282
- US-A- 4 689 455

## Description

La présente invention a pour objet un système de fixation d'une touche de commande sur un support selon le préambule de la revendication 1. Une telle touche est sensiblement plane, avec une position de repos et au moins une position de commande, comportant des moyens de positionnement pour positionner la touche sur le support, et deux lamelles situées dans un même plan, perpendiculaire au plan de la touche et constituées d'un matériau élastique pour, après une opération de commande par pression sur la touche, rappeler la touche en position de repos.

De telles touches de commande sont utilisées dans les appareils audio, vidéo, notamment les autoradios pour commander les divers réglages : tonalité, son,... Une telle touche agit, par exemple, sur au moins un interrupteur qui délivre une impulsion lors de chaque pression exercée sur la touche.

Dans tous les cas, le système de fixation de la touche est soumis à des contraintes fonctionnelles et esthétiques notamment : grand nombre de manoeuvres, précision de positionnement par rapport à la façade esthétique, possibilité d'éclairage par l'intérieur de l'appareil, absence de bruit mécanique en vibrations.

Un système conforme au préambule est connu du brevet US-A-4,689,455 (Watanabe). Le système selon ce brevet comporte un ensemble de deux touches muni de deux lamelles assurant à la fois le positionnement et le rappel élastique des touches. Chaque touche actionne, indépendamment de l'autre, un interrupteur. Ses possibilités sont donc limitées.

La présente invention a pour but de supprimer ces inconvénients. Ce but est atteint par un système ayant les caractéristiques de la revendication 1.

Un tel système de fixation conforme au préambule est particulièrement remarquable en ce que le dit support est pourvu d'une ouverture en forme de T applati qui traverse son épaisseur, la jambe du T étant large par rapport aux ailes, un évidement sensiblement hémisphérique étant aménagé dans l'épaisseur du support en haut de la jambe du T, en ce la touche comporte deux autres lamelles centrales entre les deux susdites lamelles, formant ainsi quatre lamelles contigües, les deux lamelles centrales étant suffisamment écartées l'une de l'autre pour loger entre elles du côté de leur base un téton de forme hémisphérique similaire à l'évidement du support, et étant en outre reliées entre elles à leur autre extrémité par un becquet, l'ensemble étant agencé pour que, après pénétration élastique des deux lamelles extérieures dans les ailes du T et, simultanément, des deux lamelles centrales dans la jambe du T, premièrement le becquet s'encliquette sur le support en prenant appui sur la face du support opposée à l'évidement et coopère avec le téton alors logé dans l'évidement pour constituer les dits moyens de positionnement sous la forme d'un pivot autour duquel la touche est mobile, deuxièmement les deux lamelles latérales prennent appui dans les ailes du T pour constituer les dits moyens de rappel.

Un tel système basé sur l'élasticité des lamelles est simple, peu coûteux, facile à monter et démonter.

Avantageusement, la dite touche comporte en outre au moins une patte de positionnement inférieure en matériau élastique, perpendiculaire au plan de la touche, et munie d'un becquet d'encliquetage pour, en coopérant avec une ouverture du support, préciser la détermination de la position de repos.

Ainsi les lamelles élastiques de la touche sont soumises à une précontrainte ce qui a pour effet d'une part d'éliminer les jeux et donc les bruits mécaniques en cas de vibration, d'autre part d'assurer une parfaite reproductibilité de la position de repos.

Préférentiellement, la touche est pourvue d'un poussoir de commande à gauche de la touche et d'un poussoir de commande à droite de la touche, chacun d'eux étant en face d'un interrupteur de telle façon qu'ainsi les positions de commande sont au nombre de trois.

Ainsi, par exemple, en appuyant à droite on active un premier interrupteur, en appuyant à gauche, on active un deuxième interrupteur, et en appuyant au milieu, on active simultanément les deux interrupteurs.

La présente invention sera bien comprise au vu de la description d'un exemple de réalisation illustré par les dessins suivants :

La figure 1 représente le principe de la touche et du support.

La figure 2 représente, en coupe, le système de fixation monté.

Sur la figure 1 la touche TO et son support SU sont représentés avant montage.

Le support SU comporte dans toute son épaisseur une ouverture ET en forme de 'T' applati.

La touche TO est manoeuvrée par pression exercée sur la surface plane SP; cette surface peut évidemment présenter d'autres aspects que celui représenté.

La touche TO est pourvue de 4 lamelles L1, LC1, LC2, L2, contigües 2 à 2 -L1, LC1 et LC2, L2-, sensiblement perpendiculaires au plan SP de la touche, et constituées d'un matériau élastique ce qui leur confère une certaine flexibilité par rapport au plan SP de la touche. En pratique, l'ensemble de la touche est en matière plastique moulée d'une seule pièce, le plan SP ayant une épaisseur adéquate pour lui assurer une rigidité suffisante.

Les lamelles extrêmes L1, L2 sont dimentionnées pour se loger, avec un jeu le plus réduit possible en épaisseur, dans les ailes A1, A2 de l'évidement ET du support SU.

Les lamelles LC1, LC2, sont reliées entre elles à leur extrémité par un becquet biseauté BE agencé pour, après pénétration dans la jambe JA de l'évidement ET, s'encliqueter sur la face arrière du support SU.

Les lamelles LC1, LC2 sont suffisamment écartées l'une de l'autre pour y loger, du côté de leur base, un téton de forme hémisphérique SP1 relié à la touche de manière rigide.

Similairement, le support comporte, en haut de la jambe du T, un évidement hémisphérique SP2 aménagé dans l'épaisseur du support, et agencé pour que, lors de l'introduction de la touche dans le support les deux éléments hémisphériques SP1, SP2 coopèrent pour constituer le pivot autour duquel la touche peut être actionnée. Le pivot et le becquet BE, après encliquetage, constituent les moyens de fixation et de positionnement de la touche en position de repos.

Les lamelles L1, L2, coopèrent également à la détermination de la position de repos mais elles constituent surtout les moyens de rappel en prenant appui sur les ailes A1, A2 du 'T', lors d'une opération de commande.

La figure 2 montre, en coupe, le système monté, en position de repos.

Le support SU est visible avec son logement hémisphérique SP2 et une partie de l'évidement ET.

La touche TO est visible avec son téton SP1 et son becquet encliqueté BE, la lamelle LC1 est montrée en pointillé.

Pour faire mieux comprendre le problème esthétique, une façade FA1, FA2, esthétique est représentée et la touche comporte une jupe JU.

Esthétiquement, il est important que d'une touche à l'autre, et d'un appareil à l'autre, le dépassement de la touche par rapport à la façade ne varie pratiquement pas. Dans ce but, une patte de positionnement inférieure PPI a été prévue, elle est souple, comme les lamelles, et comporte un becquet d'encliquetage BEI pour se loger dans une ouverture supplémentaire OS du support. La longueur de la patte PPI jusqu'à son becquet BEI assure un positionnement parfaitement reproductible de la touche en position de repos; la position de repos peut être prévue de telle sorte que les lamelles L1 et L2 sont légèrement précontraintes ce qui, notamment, élimine les jeux éventuels et évite des bruits mécaniques en cas de vibration.

Le système de fixation décrit ci-dessus fournit une touche mobile élastiquement autour d'un pivot et pourvue d'une position de repos.

On peut prévoir, d'une manière préférentielle mais non limitative, trois positions de commande

Sur la figure 1, la touche est pourvue de deux poussoirs de commande PO1 et PO2; sur la figure 2 le poussoir PO1 est visible en vis à vis d'un interrupteur SW1; similairement un interrupteur SW2 est placé en vis à vis du poussoir PO2.

En actionnant la touche sur sa partie gauche TOG, seul l'interrupteur SW1 est activé. En actionnant la touche sur sa partie droite TOD, seul le interrupteur SW2 est activé. En actionnant la touche sur sa partie centrale TOC, les deux interrupteurs SW1 et SW2 sont activés simultanément.

Le mot interrupteur n'est pas limitatif car il est clair que toute sorte de dispositif, tels que lames métalliques, contacts à dome, etc... peuvent être activés avec la touche à pivot décrite, laquelle fournit une course de quelques millimètres pour l'activation d'un dispositif quelconque.

A titre indicatif, un tel système de fixation a été réalisé avec une touche en matière plastique de 30x15 mm avec des lamelles dont l'épaisseur est de 0,7 mm, la largeur de 2,5 mm et la longueur de 6 mm.

Il est notable que le système de fixation selon l'invention occupe peu de place et, de ce fait, il est possible d'éclairer la touche par l'arrière avec, par exemple, une ampoule AM.

Il suffit alors que la zone du support repérée LU soit vide, ou translucide, pour que la lumière émise par l'ampoule AM illumine la touche par l'arrière pour faire apparaître une inscription ou un dessin.

## Revendications

1. Système de fixation d'une touche de commande sur un support (SU), la dite touche (TO) étant sensiblement plane, avec une position de repos et au moins une position de commande, comportant des moyens de positionnement pour positionner la touche sur le support, et deux lamelles (L1,L2) situées dans un même plan, perpendiculaire au plan de la touche et constituées d'un matériau élastique pour, après une opération de commande par pression sur la touche, rappeler la touche en position de repos, caractérisé en ce que le dit support (SU) est pourvu d'une ouverture (ET) en forme de T applati qui traverse son épaisseur, la jambe du T étant large par rapport aux ailes, un évidement (SP2) sensiblement hémisphérique étant aménagé dans l'épaisseur du support en haut de la jambe du T, en ce que la touche comporte deux autres lamelles centrales (LC1,LC2) entre les deux susdites lamelles (L1,L2), formant ainsi quatre lamelles contigües, les deux lamelles centrales étant suffisamment écartées l'une de l'autre pour loger entre elles du côté de leur base un téton (SP1) de forme hémisphérique similaire à l'évidement (SP2) du support, et étant en outre reliées entre elles à leur autre extrémité par un becquet (BE), l'ensemble étant agencé pour que, après pénétration élastique des deux lamelles extérieures (L1,L2) dans les ailes du T et, simultanément, des deux lamelles centrales (LC1,LC2) dans la jambe du T, premièrement le becquet (BE) s'encliquette sur le support en prenant appui sur la face du support opposée à l'évidement et coopère avec le téton (SP1) alors logé dans l'évidement (SP2) pour constituer les dits moyens de positionnement sous la forme d'un pivot autour duquel la touche est mobile, deuxièmement les deux lamelles latérales (L1,L2) prennent appui dans les ailes du T pour constituer les dits moyens de rappel.

2. Système de fixation selon la revendication 1, caractérisé en ce que la dite touche comporte en outre au moins une patte (PPI) de positionnement inférieure en matériau élastique, perpendiculaire au plan de la touche (TO) et munie d'un becquet d'encliquetage (BEI) pour, en coopérant avec une ouverture (OS) du support, préciser la détermination de la position de repos.

3. Système de fixation selon la revendication 1 ou 2, caractérisé en ce que la touche est pourvue d'un poussoir de commande (PO1) à gauche de la touche et d'un poussoir de commande (PO2) à droite de la touche, chacun d'eux étant en face d'un interrupteur (SW1, SW2), de telle façon qu'ainsi les positions de commande sont au nombre de trois : en actionnant la touche sur sa partie droite, seul l'interrupteur de droite est activé, en actionnant la touche sur sa partie gauche, seul l'interrupteur de gauche est activé, et en actionnant la touche sur sa partie centrale, les deux interrupteurs sont activés simultanément.

4. Appareil audio, vidéo, notamment autoradio, comportant au moins une touche de commande fixée selon l'une quelconque des revendications précédentes.

## Patentansprüche

1. System zur Befestigung einer Funktionstaste auf einem Träger (SU), wobei die Taste (TO) im wesentlichen plan ist, mit einer Ruhelage und mindestens einer Betätigungslage, mit Positionierungsmitteln zum Positionieren der Taste auf dem Träger und zwei in einer gleichen Ebene, senkrecht zur Ebene der Taste gelegenen und aus elastischem Material bestehenden Lamellen (L1, L2), um, nach einem Betätigungsvorgang durch Drücken der Taste, die Taste in ihre Ruhelage zurückzuholen, dadurch gekennzeichnet, daß der Träger (SU) über seine gesamte Dicke mit einer Öffnung (ET) in Form eines abgeflachten T versehen ist, wobei der Fuß des T im Vergleich zu seinen Armen groß ist, wobei in der Dicke des Trägers in Höhe des Fußes des T eine im wesentlichen halbkugelförmige Aussparung (SP2) angeordnet ist, und daß die Taste zwischen den genannten Lamellen (L1, L2) zwei weitere zentrale Lamellen (LC1, LC2) aufweist, die somit vier miteinander verbundene Lamellen bilden, wobei die beiden zentralen Lamellen ausreichend weit voneinander entfernt liegen, um dazwischen an der Seite ihrer Basis einen Ansatz (SP1) von gleicher Halbkugelform wie die der genannten Aussparung (SP2) des Trägers aufzunehmen, und die außerdem an ihrem anderen Ende miteinander durch eine Deckplatte (BE) verbunden sind, wobei das Ganze so ausgeführt ist, daß nach elastischem Einführen der beiden äußeren Lamellen (L1, L2) in die Arme des T und gleichzeitig der beiden mittleren Lamellen (LC1, LC2) in den Fuß des T erstens die Deckplatte (BE) unter Anliegen an der der Aussparung entgegengesetzten Seite in den Träger einrastet und mit dem jetzt in der Aussparung (SP2) liegenden Ansatz (SP1) zusammenwirkt, um die genannten Positionierungsmittel in Form eines Drehzapfens zu bilden, um den die Taste beweglich ist, und zweitens die beiden seitlichen Lamellen (L1, L2) in den Armen des T lagern, um die genannten Rückholmittel zu bilden.

2. Befestigungssystem nach Anspruch 1, dadurch gekennzeichnet, daß die Taste außerdem mindestens eine untere Positionierungskrempe (PPI) aus elastischem Material umfaßt, die senkrecht zur Tastenebene (TO) liegt und mit einer Einrastplatte (BEI) versehen ist, um im Zusammenwirken mit einer Öffnung (OS) des Trägers die Bestimmung der Ruhelage zu präzisieren.

3. Befestigungssystem nach Anspruch 1 oder 2, dadurch gekennzeichnet, daß die Taste mit einem Betätigungsvorschub (PO1) links der Taste und einem Betätigungsvorschub (PO2) rechts der Taste versehen ist, wobei jeder von ihnen gegenüber einem Schalter (SW1, SW2) liegt, derart, daß die Anzahl Funktionspositionen drei beträgt: bei Betätigung der Taste an ihrer rechten Seite wird nur der rechte Schalter aktiviert, bei Betätigung der Taste an ihrer linken Seite wird nur der linke Schalter aktiviert und bei Betätigung der Taste in der Mitte werden beide Schalter gleichzeitig aktiviert.

4. Audiogerät, Videogerät, insbesondere Autoradio, mit mindestens einer nach einem der vorhergehenden Ansprüche befestigen Funktionstaste.

## Claims

1. A fastening system for a control button on a support (SU), which button (TO) is substantially plane with a rest position and at least one actuating position, comprising positioning means for positioning the button on the support and two strips (L1, L2) situated in a common plane perpendicular to the plane of the button and formed from an elastic material for returning the button to the rest position after an actuating operation consisting of pressing of the button, characterized in that said support (SU) is provided with an opening (ET) in the shape of a flattened T all through its thickness, the leg of the T being wide compared with its crossbars, while a substantially hemispherical cavity (SP2) is provided in the thickness of the support above the leg of the T, in that said button is provided with two other, central strips (LC1, LC2) between the two abovementioned strips (L1,L2), thus forming a total of four contiguous strips, the two central strips being sufficiently spaced from one another for accommodating between them a stub (SP1) of hemispherical shape corresponding to the cavity (SP2) in the support at their base end, the two central strips being moreover interconnected at their other end by a catch (BE), the device being operated such that, after elastic penetration of the two outermost strips (L1, L2) into the crossbars of the T and, simultaneously, of the two central strips (LC1, LC2) into the leg of the T, firstly the catch (BE) snaps itself around the support, bearing on the surface of the support opposed to the cavity, and cooperates with the stub (SP1) now situated in the cavity (SP2) for forming said positioning means in the form of a pivot about which the button is movable, and that secondly the two outermost strips (L1, L2) make contact in the crossbars of the T to constitute said returning means.

2. A fastening system as claimed in Claim 1, characterized in that said button in addition comprises at least one lower positioning bracket (PPI) of elastic material perpendicular to the plane of the button (TO) and provided with a snap catch (BEI) for precisely determining the rest position in cooperation with an opening (OS) of the support.

3. A fastening system as claimed in Claim 1 or 2, characterized in that the button is provided with a control pushbutton (PO1) on the left of the button and a control pushbutton (PO2) on the right of the button, each of these facing a switch (SW1, SW2) such that the number of actuating position is three: by pressing the button on the right the right-hand switch only is activated, by pressing the button on the left the left-hand switch only is activated, and by pressing the button on its central portion both switches are activated simultaneously.

4. An audio or video device, especially a car radio, comprising at least one control button fastened in a manner as claimed in any one of the preceding Claims.
